# EUROPÄISCHE PATENTSCHRIFT

(11) **EP 0 964 728 B1**
(45) Veröffentlichungstag und Bekanntmachung des Hinweises auf die Patenterteilung: **20.08.2003**
(21) Anmeldenummer: 98905139.6
(22) Anmeldetag: 09.03.1998
(51) Int. Cl.: A63C 17/14

(54) **BREMSVORRICHTUNG**
BRAKING DEVICE
DISPOSITIF DE FREINAGE

(30) Priorität: 07.03.1997 AT 39997; 28.01.1998 AT 13898
(43) Veröffentlichungstag der Anmeldung: 22.12.1999
(73) Patentinhaber: Ribarits, Ladislaus Peter, 1010 Wien (AT); Burian, Bertram, 1020 Wien (AT)
(72) Erfinder: Ribarits, Ladislaus Peter, 1010 Wien (AT); Burian, Bertram, 1020 Wien (AT)
(74) Vertreter: Gibler, Ferdinand, Dipl.Ing. Dr. techn.
(86) Internationale Anmeldenummer: AT9800059
(87) Internationale Veröffentlichungsnummer: WO98040133

(56) Entgegenhaltungen:
- EP-A- 0 744 198
- GB-A- 609 453
- US-A- 4 033 596
- US-A- 5 143 387

## Beschreibung

Die Erfindung betrifft einen Rollschuh (wie in GB 609 453 beschrieben) mit an einem Träger hintereinander, vorzugsweise einspurig, angeordneten Rollen, einem Schuhteil, einem gegenüber dem Schuhteil schwenkbaren Schuhschaft bzw. Schuhhals, einem über den Schuhschaft bzw. Schuhhals betätigbaren Bremsschwenkhebel, und einem über den Bremsschwenkhebel in Längsrichtung des Trägers verschiebbaren, auf eine oder mehrere der Rollen einwirkenden Bremsschieber, wobei der Träger mit dem Schuhteil des Rollschuhs an dessen Unterseite verbunden oder verbindbar ist, und der Bremsschwenkhebel zumindest aus einem Betätigungsarm und zumindest einem mit dem Bremsschieber in Wirkkontakt, vorzugsweise Stoßkontakt, stehenden Angriffsarm gebildet ist, wobei die Schwenkachse des Bremsschwenkhebels auf dem Träger oder auf dem Schuhteil des Rollschuhs angeordnet ist, und das freie Ende des Betätigungsarmes durch Bewegung des Schuhschafts bzw. Schuhhalses verschwenkbar ist, und wobei der Bremsschieber im wesentlichen in der durch die Rollendrehachsen aufgespannten Ebene verschiebbar ist.

Bremsvorrichtungen für einspurige Rollschuhe sind für die Sicherheit und den Komfort des Benutzers von großer Bedeutung. Darüber hinaus sind Bremseinrichtungen auch für alle anderen Teilnehmer am Verkehrsgeschehen wichtig, da auch deren Sicherheit davon betroffen ist. Trotzdem bereits eine Vielzahl von bekannten Bremsvorrichtungen existiert, stellen die bisherigen Lösungen keine wirklich befriedigende Situation dar, weil sie entweder im Bremseffekt zu wenig wirksam sind, eine instabile Körperhaltung zu ihrer Betätigung erfordern, sie unbeabsichtigt ausgelöst werden können, weil sie, falls die Rollen gebremst werden, bei diesen zu großen Abrieb hervorrufen oder, weil sie oft vom produktionstechnischen Standpunkt betrachtet zu kompliziert und daher zu kostenaufwendig sind.

Bei bekannten Rollschuhen gibt es verschiedene Bremssysteme, die Großteils auf die Laufunterlage, also auf den Boden, teilweise aber auch auf die Rollen wirken. In der vorliegenden Erfindung geht es ausschließlich um Bremssysteme, die auf die Rollen oder gegebenenfalls Räder wirken, wobei der Bremsvorgang bereits dann Wirkung zeigen kann, wenn nur eine der Rollen gebremst wird. Um die Bremswirkung zu vergrößern, wird es in der Mehrzahl der Fälle jedoch sinnvoller sein, die Bremsvorrichtung auf wenigstens zwei oder drei Rollen einwirken zu lassen, wobei es in der Regel von Vorteil ist, die letzte Rolle nicht zu bremsen, da viele Rollschuhfahrer es von den noch gebräuchlichen Bremssystemen her gewohnt sind, die Rollschuhe beim Bremsen anzuheben, und in der Folge die Bremsung nur auf der letzten Rolle zur Wirkung kommen würde, noch dazu unter einer ungünstigen weil instabilen Körperhaltung. Das Ergebnis einer solchen Bremsung wird dann sehr oft ein unerwünscht starker Abrieb dieser Rolle sein, die in der Folge rasch funktionsuntauglich wird, durch den eine wesentliche Beeinträchtigung der gesamten Fahr- und Bremseigenschaften der einspurigen Rollschuhe bedingt sein kann.

Jene Bremssysteme, die auf mehrere hintereinander liegende Rollen wirken können, sind beispielsweise in den folgenden Veröffentlichungsschriften beschrieben: WO-A-93/20912 (Landis), US-PS-5 171 032 (Dettmer) und US-PS-5 232 231 (Carlsmith). Diese Systeme sind jedoch mit Auslösemechanismen gekoppelt, die entweder für die freie Bewegung der Arme und Beine sehr hinderlich sind, die im Sinne einer unerwünschten Auslösung des Bremsvorganges äußerst gefährlich sein können, oder die den Rollschuhfahrer bei der Gewichtsverlagerung während der normalen Benützung der Rollschuhe stark beeinträchtigen können.

Die Umwandlung einer Drehbewegung durch Umlenkung in eine Translationsbewegung stellt eine ideale Grundlage dafür dar, einen Auslösemechanismus für ein Bremssystem abzuleiten. In der Praxis kann dabei auf die nachfolgend erläuterte anatomische Gegebenheit zurückgegriffen werden. In einer aufrecht stehenden Position ist die Haltung des Unterschenkels im wesentlichen eine vertikale und der Unterschenkel gegenüber dem Fuß im wesentlichen in 90°-Position. In jeder Schrittstellung wandert der am Sprunggelenk sich gegenüber dem Fuß drehende Unterschenkel umso weiter nach hinten (der Winkel zwischen Fußsohle und Vorderseite des Unterschenkels wird größer als 90°) je größer die Schrittstellung gewählt wird. Dieser automatischen Schwenkbewegung des Unterschenkels folgend wandert auch der Schaft im Bereich über dem Sprunggelenk rückwärts. Dabei ist es nicht entscheidend, ob der Schaft mit der Schale mittels eines Gelenkes verbunden ist oder nicht. Wenn der Schuh trotz einer ihm ausreichend Halt gebenden Festigkeit eine gewisse Flexibilität aufweist, so vollzieht der Schaft die Rückwärtsbewegung auch ohne eigenes Drehgelenk mit. Schuhe in dieser Ausführungsform, als auch Schuhe, die mittels eines Drehgelenkes mit der Schale verbunden sind, sind zahlreich bekannt.

Diese anatomisch und physikalisch vorgegebene Tatsache der automatischen Verschwenkung des Schaftes bei Erlangung einer Schrittposition ist in einer Vielzahl von Bremssystemen ausgenützt. Großteils zielen diese in Richtung auf den Boden, wie es beispielsweise in EP-A-0 585 764 (Pelegrini u.a.) gezeigt ist. Aus der EP-A-0 567 948 (Pelegriniu.a.) ist ferner eine Bremsvorrichtung bekanntgeworden, die überhaupt nur auf die hinterste Rolle des Rollschuhs wirken kann, was die bereits vorstehend genannten Nachteile, wie z.B. ungleichmäßigen Abrieb, mit sich bringt.

In der WO-A-96/24414 (Burian, Ribarits) ist ein Übertragungsmechanismus geoffenbart, der die Verschwenkung des Schaftes zur Betätigung einer Bremseinrichtung, die auf eine Vielzahl von Rollen wirken kann, umlenkt. Diese Bremseinrichtung beinhaltet jedoch nur die Möglichkeit, Schuhe zu verwenden, deren Schaft mittels eines Drehgelenkes mit der Schale verbunden sind, oder bei denen zumindest eine manschettenartige Versteifung am Schaft zum Zweck der Kraftübertragung der Schaftbewegung auf das Übertragungsglied vorgesehen ist.

Dadurch kommt es jedoch zu dem in der Praxis erheblichen Nachteil, daß "Softboots" - das sind Schuhe bei denen weder eine steife Schale, noch ein steifer Schaft und auch kein Drehgelenk zwischen den beiden vorgesehen ist - für eine solche Bremsvorrichtung nicht geeignet sind. Da jedoch solche Softboots einen sehr hohen Komfort ermöglichen und von sehr vielen Rollschuhfahrern bevorzugt werden, ergibt sich ein entsprechender Bedarf an auch für diese Schuhe geeigneten Bremsvorrichtungen.

Eine weitere bekannte Lösung, bei der ein Hebel einem Schuh zugeordnet wird und dadurch ein verschiebbares Gestell eine, über einen vielteiligen Mechanismus (Getrieberad) ausgelöste Bremsvorrichtung, die auf die zur Rollenachse normal stehende Seitenfläche der Rolle einwirkt, betätigt, ist aus EP-A2-0 744 198 bekannt. Diese Lösung erfordert es zwar auch nicht, Veränderungen an dem Schuh vorzunehmen, sie bezieht sich jedoch nicht auf die Wirkung eines Schaftes und hat vor allem die im folgende beschriebenen, wesentlichen Nachteile.

In der Bremsvorrichtung gemäß EP-A2-0 744 198 A2 wird ein einseitiger Hebel verwendet, der an seinem unteren Ende ein Drehgelenk aufweist, das am Rollenhalterungsrahmen drehbar abgestützt ist. Durch die Wahl eines solchen einseitigen Hebels ist es aus Platzgründen nicht möglich, eine Bremsvorrichtung auf Achshöhe der Rollen anzubringen.

Praktische Tests und Überprüfungen haben jedoch ergeben, daß bei einem in der gegenständlichen Erfindung eingesetzten Bremsschieber der Ort der Anpressung an die schräg-seitlichen Rollen- oder Räderoberflächenteile von entscheidender Bedeutung ist. Wird nämlich der Bremsschieber über der Rollendrehachsenebene in Fahrtrichtung angelenkt, so erfolgt durch die Drehrichtung der Rollen im Moment des Bremskontaktes infolge der Reibungskräfte ein Mitziehen des Bremsschiebers in die Bewegungsrichtung. Die Folge davon ist ein abruptes Blockieren der Rollen, was zu den bekannten unerwünschten Abriebergebnissen an den Rollen und in Folge zu Sicherheitsmängeln führt. Wird der Schieber jedoch in Fahrtrichtung unter der Rollenachsenebene angelenkt, so ist das Bremsergebnis durch den umgekehrten Effekt, daß nämlich der Schieber von den sich drehenden Rollen oder Rädern um ein sich ständig erneuerndes Streckenstück weggedrückt wird, erheblich eingeschränkt, was wiederum der Intention einer gutwirkenden Bremsvorrichtung widerspricht. Durch eine Anlenkung in Achshöhe ergibt sich die gegenseitige Aufhebung der beiden genannten Effekte und damit das bei weitem beste Bremsergebnis, wobei durch eine relative Vergrößerung oder Verkleinerung der Anpreßfläche, die oberhalb oder unterhalb der Rollenachsenebene zu liegen kommt, noch eine weitere gezielte Abstimmung auf den gewünschten Bremseffekt möglich ist. Darüberhinaus ist die Führung des Bremsschiebers auf Drehachshöhe auch aus Gründen der Festigkeit und Zuverlässigkeit des Bremssystems von Bedeutung, weil die Stabilität des Rahmens gerade in Achshöhe durch die üblicherweise verschraubten Achsen besonders hoch ist.

Weiters wird bei der in der EP-A2-0 744 198 beschriebenen Vorrichtung nur eine ziehende Bewegung des Bremsgestells ermöglicht, welches über die Getrieberäder die eigentliche Bremsvorrichtung betätigt. Eine ziehende Bewegung erfordert jedoch, daß an dem Angriffspunkt der Last eine entsprechende auf Zug belastbare Verbindung notwendig ist. Dies ist eine vergleichsweise aufwendige Konstruktionsart, die produktionstechnisch betrachtet, unnötige Kosten verursacht und eine Demontage des Bremssystems, wie sie auch für den Laien zum Zweck der Pflege und Wartung, bzw. zum Zweck des Austauschens der Rollen problemlos möglich sein muß, wesentlich erschwert.

Ferner ist in der GB-A-609 453 eine Bremsvorrichtung für einen Rollschuh mit einem vorderen und zwei nebeneinander angeordneten, hinteren Rollen beschrieben, bei der die Bremsung mittels eines Bremsschiebers genau in der durch die Rollendrehachsen aufgespannten Ebene erfolgt, wobei die Verschiebung des Bremsschiebers mit Hilfe des Angriffsarmes eines Bremsschwenkhebels geschieht, dessen Schwenkachse auf einer Trägerfläche des Rollschuhs angeordnet ist. Der Betätigungsarm des Bremsschwenkhebels ist durch eine nach vorne gerichtete Bewegung des Schuhhalses des in den Rollschuhgrundkörper eingesetzten Schuhs verschwenkbar. Schwenkhebel und Schuhhals sind über einen Riemen miteinander gekoppelt.

Aufgabe der Erfindung ist es, eine möglichst einfache Wartung des Rollschuhs und einen möglichst einfachen Rollentausch zu ermöglichen.

Weitere Aufgabe ist es, eine Bremsvorrichtung anzugeben, mit der ein gefahrloses Bremsen für den Rollschuhfahrer ermöglicht wird. Weiters ist es Aufgabe, eine möglichst gleichmäßige Belastung des Rollschuhs während des Bremsvorganges zu erzielen.

Die Forderung nach einfacher Demontage ist aus den oben genannten Gründen von grundlegender Bedeutung und stellt bei der komplizierten und darüberhinaus auch kostenaufwendigen Bremsvorrichtung der EP-A2-0 744 198 ein erhebliches, für den Laien nahezu unlösbares Problem dar.

Eine weitere Aufgabenstellung, die eine Bremsvorrichtung, die zu einem optimalen Bremsergebnis führen soll (und dies ist angesichts der vorgegebenen vergleichsweise sehr geringen Rollengröße von besonders großer Bedeutung), befriedigend bewältigen muß, ist die Relation zwischen Bremskraftwirkung und Betätigungsstrecke der Bremsvorrichtung. Ist die Bremskraftwirkung zu groß, und das kann bei den großen Kräften, die vom Unterschenkel, der am Sprunggelenk nach hinten gedreht wird, leicht der Fall sein, so erfahren die Rollen eine unerwünscht große Bremskraftbelastung. Ist die Betätigungsstrecke der Bremsvorrichtung zu gering, so kommt es entweder überhaupt nicht zu dem gewünschten Bremseffekt, oder die Bremsvorrichtung hat bei Nichtbetätigung einen nur äußerst geringen Abstand zu den Rollen oder Rädern. Letzteres birgt die Gefahr in sich, daß bereits durch geringe Verschmutzung (kleinste Steinchen, die am Gummi der Rollen haften bleiben) ein unerwünschter Bremseffekt auftreten kann, wodurch ein Sicherheitsrisiko auftritt. Es ist daher von großer Bedeutung, die Länge von Kraftarm und Lastarm des Hebels durch Variation der Ansatzhöhe der Drehachse festlegen zu können. Dies ist jedoch bei einem einseitigen Hebel, wie er in der EP-A2-0 744 198 realisiert ist, der am unteren Rand des Rollenhalterungsrahmens drehbar abgestützt sein muß, nur in äußerst geringem Maße möglich, wodurch sich der Nachteil eines zu langen Kraftarmes und einer zu geringen Betätigungsstrecke der Bremsvorrichtung ergibt.

Weitere Aufgabe der Erfindung ist es daher, eine Bremsvorrichtung anzugeben, mit der eine geeignete Dosierung der aufgebrachten Bremskraft erreicht werden kann.

Neben dem großen öffentlichen Bedürfnis nach effektiven, zuverlässigen und kostengünstigen Bremsvorrichtungen für Rollschuhe ist es ein weiteres Bedürfnis der Benützer mit den Rollschuhen auch gefahrlos gehen und Stiegen steigen zu können. Auch dafür gibt es bereits verschiedene Lösungen, wie etwa jene, bei der auf die Rollen breite Kufen zum Gehen aufgesteckt werden. Dies ist jedoch eine aufwendige Lösung und erfordert die ständige Mitnahme dieser Kufen und auch Geschicklichkeit bei der Montage dieser Kufen.

Weitere Aufgabe der Erfindung ist es daher, eine Bremsvorrichtung zu schaffen, mit der ein problemloses Gehen und Steigen mit Rollschuhen möglich ist.

Erfindungsgemäß wird dies dadurch erreicht, daß die Schwenkachse des Bremsschwenkhebels relativ zu einer durch die zwischen dem Schuhteil und dem Schuhschaft bzw. dem Schuhhals wirkende Schwenkachse und im wesentlichen normal zur Trägerlängsrichtung verlaufenden Ebene nach hinten versetzt angeordnet ist.

Durch diesen völlig neuen Übertragungsmechanismus wird die Kraft des nach hinten gedrehten Schaftes auf einen Bremsschieber übertragen, wobei dieser Übertragungsmechanismus keinerlei Veränderung an der Schale und am Schaft eines beliebigen bekannten Schuhes nötig macht, da die Rückwärtsdrehung des Schaftes nur über einen Hebel, der keinen fixen Kontakt zum Schaft erfordert, aufgenommen und übertragen wird. Dies bedeutet vor allem auch einen produktionstechnisch erheblichen Vorteil, da keine Veränderungen an Schaft oder Schale vorgenommen werden müssen, um die erfindungsgemäße Bremsvorrichtung einzusetzen. Da die erfindungsgemäße Bremsvorrichtung für eine große Anzahl von heute bereits bestehenden Ausbildungsformen von Rollschuhen, insbesondere Inline-Skates einsetzbar ist, kann auch eine Nachrüstung bestehender Rollschuhe vorgenommen werden. Weiters bringt die erfindungsgemäße Vorrichtung eine bedeutende Verbesserung der Fahr-, Brems- und Bedienungseigenschaften eines Rollschuhs. Dadurch, daß es keine direkte Verbindung zwischen Bremsschwenkhebel und Schaft gibt, wird die Bewegungsfreiheit des Rollschuhfahrers wesentlich vergrößert, weil der Bremsschwenkhebel bei einer Vorwärtsbewegung des Schaftes, die für die freie Beweglichkeit des Skaters sehr wichtig ist, nicht mitgezogen werden muß. Bei einer Rückwärtsbewegung des Schaftes wird jedoch automatisch ab einem' gewissen Grad der Verschwenkung des Schaftes der Übertragungsmechanismus angestoßen, wodurch dieser die angewandte Kraft an den Bremsschieber weitergibt. Bei dem erfindungsgemäß vorgesehenen zweiarmigen Hebel ist ein kürzerer Kraftarm und damit auch eine größere Betätigungsstrecke des Bremsschiebers vorgesehen und es läßt sich die Ansatzhöhe der Schwenkhebelachse beliebig festlegen. Darüber hinaus ist die Forderung nach einer technisch möglichst einfachen und daher produktionstechnisch möglichst günstigen Lösung von äußerst großer realer Bedeutung. Dieser Forderung kommt die vorliegende Erfindung durch eine technisch äußerst einfachen Konstruktion nach.

In weiterer Ausbildung der Erfindung kann vorgesehen sein, daß die Schwenkachse aus zwei oder mehreren fluchtend angeordneten Schwenklagern gebildet ist. Dadurch kann die schwenkbare Lagerung auch durch an gegenüberliegenden Seiten vorgesehenen Schwenklagern realisiert werden, sodaß keine durchgehende Drehachse benötigt wird.

Weiters kann vorgesehen sein, daß der Bremsschieber aus einem Rahmen gebildet ist, der jeweils im Bereich einer oder mehrerer Rollen, vorzugsweise bis auf die hinterste Rolle des Rollschuhs, zumindest eine Anlagefläche aufweist, die bei Betätigung des Bremsschwenkhebels aus einer freigestellten Position in eine Bremsposition in Anlage mit den zu den Abrollflächen benachbarten, seitlichen Rollenflächen oder auf diesen angebrachten Bremsflächen, z.B. Bremsscheiben, bringbar ist oder sind.

Auf diese Weise kann eine sehr gleichmäßige Bremsung vorgenommen werden, da der Rollschuh nicht nur an einem Ende sondern über seine gesamte Länge gebremst wird. Weiters kann aufgrund der anbringbaren Bremsflächen selbst an den unproblematischen Randbereichen der Rollen ein Bremsabrieb vermieden werden.

Gemäß einer weiteren Variante der Erfindung kann vorgesehen sein, daß der Betätigungsarm und der Angriffsarm im Bereich der Schwenkachse des Bremsschwenkhebels starr miteinander verbunden sind, wodurch sich eine sehr einfache Möglichkeit der Kraftübertragung vom Schuhschaft bzw. Schuhhals auf den Bremsschieber ergibt.

Gemäß einer weiteren Variante der Erfindung kann vorgesehen sein, daß ein unabhängig vom Angriffsarm und vom Betätigungsarm, vorzugsweise um die Schwenkachse des Bremsschwenkhebels, verschwenkbarer Stellarm vorgesehen ist, der mit seinem freien Ende an dem verschiebbaren Bremsschieber anliegt und der über ein Einstellelement, vorzugsweise eine Einstellschraube, in Wirkkontakt mit dem Angriffsarm steht, sodaß bei einer Schwenkbewegung des Angriffsarmes dieser das freie Ende des Stellarms gegen den verschiebbaren Bremsschieber drückt. Dies bietet eine sehr wirksame Verstellmöglichkeit der Ansprechschwelle der erfindungsgemäßen Bremsvorrichtung, vor allem an einer Stelle die keine Behinderung oder Gefährdung des Rollschuhbenutzers hervorrufen kann.

Dabei ist es besonders vorteilhaft, wenn der Angriffsarm ungefähr halb so lang wie der Stellarm ist, da in diesem Fall eine besonders vorteilhafte Kraftübertragung und Einstellmöglichkeit gegeben ist.

In weiterer Ausbildung der Erfindung kann vorgesehen sein, daß ein unabhängig vom Angriffsarm und vom Betätigungsarm, vorzugsweise um die Schwenkachse des Bremsschwenkhebels, verschwenkbarer zweiarmiger Stellarm vorgesehen ist, der mit seinem einen freien Ende in Stoßkontakt mit dem einen Ende des verschiebbaren Bremsschiebers ist, und der über ein Einstellelement, vorzugsweise eine Einstellschraube, in Wirkkontakt mit dem Angriffsarm steht und an dessen zweitem freien Ende ein Exzenterkopf eines Exzenterschwenkhebels angelenkt ist, der durch Verschwenken in seine Exzenterstellung den Angriffsarm mit seinem Exzenterkopf permanent in der Bremsstellung des Bremsschiebers hält.

Gemäß einem weiteren Merkmal der Erfindung kann der Angriffsarm entlang seiner Längserstreckung eine Vielzahl voneinander beabstandeter, randoffener Einschnitte aufweisen.

In weiterer Ausbildung der Erfindung kann vorgesehen sein, daß der Betätigungsarm aus zwei gelenkig miteinander verbundenen Teilen gebildet ist, wobei das Ende des einen Betätigungsarmteiles über den Gelenkspunkt hinaus verlängert ist und mit dem Ende der Armverlängerung auf einer an den anderen Betätigungsarmteil angeformten elastischen Zunge anliegt, die bei Verschwenken des Betätigungsarmes zunächst elastisch verformbar ist, bevor der Kraftschluß zwischen den Betätigungsarmteilen hergestellt ist. Auf diese Weise kann eine sehr wirksame Dämpfung der Kraftübertragung von dem Schuhschaft bzw. Schuhhals auf den Bremsschieber erzielt werden.

Der Bremsschieber soll weiters zum Zweck der Feststellung der Rollen festsitzend auf die Rollen gepreßt werden können. Was den Mechanismus betrifft, der diesen Zweck erfüllen soll, so sind eine Vielzahl von Bedingungen zu berücksichtigen, die eine verläßliche, ökonomisch effiziente und bedienungsfreundliche Lösung erlauben soll. Dasselbe gilt für die Verstellbarkeit des auslösenden Hebels. Die Bedingungen, die dabei zu berücksichtigen sind, sind im wesentlichen folgende: Die Anpressung des Bremsschubers muß so fest erfolgen, daß die Rollen zwischen dem Anpreßpunkt und der Rollenachse verläßlich eingespannt sind. Dieses Kriterium erfordert eine wirksame Hebelverstärkung der eingesetzten Kraft. Der Hebel, der die Anpressung herbeiführt, muß in der Position in der er die Feststellung bewirkt, unverrückbar festsitzen, da sonst eine unbeabsichtigte Loslösung erfolgen kann, wodurch der z.B. gerade stiegensteigende Skater in Gefahr kommen würde. Die Feststellvorrichtung sollte möglichst für verschiedene Rollengrößen und Formen wirksam sein, damit nicht beim Einsatz einer anderen Rollenart der Bremsschieber oder auch andere Teile ausgetauscht werden müssen. Dies gilt auch für die Verstellbarkeit des Auslösehebels. Auch diese muß möglichst einen ausreichend großen Spielraum umfassen.

Dabei ist auch darauf zu achten, daß die Betätigung des Bremsmechanismus und des Feststellmechanismus, sich nicht gegenseitig behindern. Weiters dürfen keine Teile, die zu Verletzungen führen können oder für den Skater ein Hindernis darstellen, wegstehen. Eine Forderung, die bedeutet, daß die Erfindung auf nur geringem Raum durchführbar sein muß. All diesen Kriterien, nebst weiteren, hier nicht ausdrücklich angeführten, genügt die vorliegende Erfindung. Dabei wird auch durch eine Verstellvorrichtung eine optimale Verstellbarkeit des auslösenden Hebels zum Zweck der Anpassung an verschiedene Stärken des Unterschenkels und einer exakten Einstellbarkeit des Auslösezeitpunktes ermöglicht.

Gemäß der vorstehenden Betrachtungen kann nach einer weiteren Variante der Erfindung vorgesehen sein, daß ein von dem Bremsschieber unabhängiger Zusatzbremsschieber mit vorzugsweise zwei keilförmigen Anlageflächen im Bereich der hintersten Rolle angeordnet ist, und daß sowohl der Bremsschieber als auch der Zusatzbremsschieber über einen Schwenkhebel verschiebbar sind, sodaß in der Exzenterstellung des Schwenkhebels die Anlageflächen des Zusatzbremsschiebers und die Anlageflächen des Bremsschiebers permanent in der Bremsstellung gehalten sind.

Weiters kann gemäß einer weiteren Ausführungsform der Erfindung vorgesehen sein, daß der Bremsschieber und der Zusatzbremsschieber in einer Ebene verschiebbar angeordnet sind. Dies ermöglicht es, eine sehr einfache Verschiebemechanik für die Feststellung der Rollen anzuwenden.

In weiterer Ausbildung kann vorgesehen sein, daß zwischen dem Bremsschieber und dem Zusatzbremsschieber eine Exzenterflügelscheibe um eine, vorzugsweise parallel zu den Rollendrehachsen verlaufende Schwenkachse verschwenkbar angeordnet ist, wobei in der Exzenterstellung des Exzenterschwenkhebels die Exzenterflügelscheibe den gegenseitigen Abstand zwischen dem Bremsschieber und dem Zusatzbremsschieber, vergrößert und in der freien Stellung des Exzenterschwenkhebels den gegenseitigen Abstand verkleinert.

Die Exzenterflügelscheibe ermöglicht dabei eine sehr wirkungsvolle Feststellung der Rollen in der Bremsstellung.

Gemäß einem weiteren Ausführungsbeispiel der Erfindung kann die Exzenterflügelscheibe in ihrer Exzenterstellung geradlininge Einrastbereiche aufweisen. Dadurch wird ein selbsttätiges Verrutschen der Exzenterflügelscheibe aus der fixierten Bremsstellung der Rollen verhindert.

Schließlich kann vorgesehen sein, daß zwischen dem Bremsschieber und dem Zusatzbremsschieber ein Verstelldorn mit keilförmigen Ansätzen quer zur Verschiebungsrichtung des Bremsschiebers bzw. Zusatzbremsschiebers verschiebbar geführt ist, und daß der Verstelldorn über einen durch die Trägerwand hindurchgeführten Betätigungsstift mit dem Kopf des Exzenterschwenkhebels gelenkig verbunden ist, wobei in der Exzenterstellung des Exzenterschwenkhebels die keilförmigen Ansätze gegen gegengleiche Anpreßflächen des Bremsschiebers und des Zusatzbremsschiebers gepreßt sind, sodaß diese permanent in Bremsstellung gehalten sind. Die keilförmigen Anpreßflächen erlauben ein besonders wirkungsvolles Feststellen der Rollen in ihren gebremsten Stellungen.

Nachfolgend wird die Erfindung anhand der in den Zeichnungen dargestellten Ausführungsbeispiele eingehend erläutert. Es zeigt dabei
Fig. 1 eine Seitenansicht einer Ausführungsform der erfindungsgemäßen Bremsvorrichtung;
Fig.2 eine Seitenansicht einer weiteren Ausführungsform der erfindungsgemäßen Bremsvorrichtung;
Fig.3a einen teilweisen Schnitt durch eine weitere Ausführungsform der erfindungsgemäßen Bremsvorrichtung;
Fig.3b eine Explosionsdarstellung der Fig.3c;
Fig.3c einen teilweisen Schnitt durch eine weitere Ausführungsform der erfindungsgemäßen Bremsvorrichtung
Fig.4 eine Explosionsdarstellung einer weiteren Ausführungsform der erfindungsgemäßen Bremsvorrichtung;
Fig.5 eine Seitenansicht einer weiteren Ausführungsform der erfindungsgemäßen Bremsvorrichtung;
Fig.6 eine Explosionsdarstellung eines Details der Bremsvorrichtung gemäß Fig.5;
Fig.7 eine Explosionsdarstellung einer weiteren Ausführungsform der erfindungsgemäßen Bremsvorrichtung;
Fig.8a und 8b eine teilweise Seitenansicht und eine Rückansicht einer weiteren Ausführungsform der erfindungsgemäßen Bremsvorrichtung;
Fig.9 eine Schrägrißdarstellung eines Details einer weiteren Ausführungsform der erfindungsgemäßen Bremsvorrichtung;
Fig. 10 und 11 eine Seitenansicht und ein Schnitt durch eine weitere Ausführungsform einer erfindungsgemäßen Bremsvorrichtung;
Fig.11 eine teilweise Seitenansicht einer weiteren Ausführungsform der erfindungsgemäßen Bremsvorrichtung;
Fig.12 ein Detail einer weiteren Ausführungsform der erfindungsgemäßen Bremsvorrichtung;
Fig.13a, Fig.13b und Fig.13c Details einer weiteren Ausführungsform der erfindungsgemäßen Bremsvorrichtung in verschiedenen Betriebsstellungen;
Fig.14 eine Draufsicht auf unterschiedlichen Rollengrößen und ihre unterschiedlichen Bremsangriffspurikte;
Fig.15 eine teilweise Ansicht einer weiteren Ausführungsform der erfindungsgemäßen Bremsvorrichtung;
Fig.16a und Fig.16b eine Seitenansicht und eine Draufsicht einer weiteren Ausführungsform der erfindungsgemäßen Bremsvorrichtung;
Fig.17a und Fig.17b eine schematische Darstellung der zwei Stellungen der Bremsvorrichtung gemäß Fig. 16a und Fig.16b;
Fig.18 einen Schnitt durch eine weitere Ausführungsform der erfindungsgemäßen Bremsvorrichtung;
Fig. 19 ein Detail von Fig. 18;
Fig.20 eine Seitenansicht einer Ausführungsform eines Bremsschwenkhebels;
Fig.21 eine Seitenansicht einer weiteren Ausführungsform eines Bremsschwenkhebels;
Fig.22a und 22b ein Längsschnitt durch eine weiter Ausführungsform der erfindungsgemäßen Bremsvorrichtung und
Fig.23 einen Schrägriß einer weiteren Ausführungsform der erfindungsgemäßen Bremsvorrichtung.

Fig.1 zeigt eine Bremsvorrichtung für einen einspurigen Rollschuh mit an einem Träger 3 hintereinander angeordneten Rollen 4. Die erfindungsgemäße Bremsvorrichtung wird im folgenden lediglich für einspurige Rollschuhe beschrieben, für den Fachmann bereitet es dennoch keine Probleme, das Erfindungsprinzip auch zwei- oder mehrspurige Rollschuhe anzuwenden.

Der Rollschuh besteht üblicherweise aus einem Schuhteil, in welchem der Fuß des Rollschuhfahrers Platz findet und einem Schuhschaft 2 bzw. Schuhhals 2'. Letztgenannte begriffliche Unterscheidung soll verdeutlichen, daß es für die Erfindung keinen Unterschied macht, ob ein gelenkig mit dem Schuhteil 1 verbundener Schuhschaft 2 (Fig.2) oder ein nur flexibel mit dem Schuhteil 1 verbundener Schuhhals 2', wie es z.B. bei einem sogenannten "Soft-Boot" der Fall ist, zum Einsatz gelangt, in beiden Fällen ist die Erfindung voll anwendungsfähig. Dies hat den Vorteil, daß die erfindungsgemäße Bremsvorrichtung unabhängig von den gängigen Schuhtypen ist und am Schuhteil bzw. am Schuhschaft oder Schuhhals keine eigenen Teile vorgesehen werden müssen. Die erfindungsgemäße Bremsvorrichtung kann entweder fest mit der Unterseite des Schuhteils verbunden sein oder mit dieser verbindbar sein. Bei einem Soft-Boot kann der Benutzer beispielsweise in dem weichen, flexiblen Schuh herumgehen und bei Bedarf den Träger mit den Rollen und der erfindungsgemäßen Bremsvorrichtung auf der Schuhunterseite z.B. durch eine geeignete Bindung festlegen.

Die auf dem Träger angeordneten Rollen können entweder aus einem stabilen Kern mit einer Vollgummi- oder Kunststoffummantelung gebildet sein, es sind anstelle der Rollen auch Räder mit Luftschlauch und Bereifung und andere Varianten verwendbar.

Die erfindungsgemäße Bremsvorrichtung wird über einen Bremsschwenkhebel 11, 12 betätigt, dessen Schwenkbewegung auf einen in Längsrichtung des Trägers verschiebbaren, auf eine oder mehrere der Rollen einwirkenden Bremsschieber übertragen wird.

Der Bremsschwenkhebel ist in Fig.1 und Fig.2 aus einem Betätigungsarm 11 und einem mit dem Bremsschieber 6 in Stoßkontakt stehenden Angriffsarm 12 gebildet, wobei die Schwenkachse 13 des Bremsschwenkhebels 11, 12 in Fig. 1 und 2 auf dem Träger 3 angeordnet ist. Die Schwenkachse kann aber auch auf dem Schuhteil 1 des Rollschuhs angeordnet sein, wobei die Lagerung der Schwenkachse in jeder denkbar möglichen Form geschehen kann. So ist Fig. 1 am rückseitigen Teil des Trägers 3 eine gabelförmige Schwenkhalterung angebracht, die die Schwenkachse 13 zwischen deren Schenkeln aufnimmt und lagert, während die Lagerung der Schwenkachse 13 im Ausführungsbeispiel gemäß Fig.2 direkt am Träger 3 geschieht. Die Schwenkachse 13 verläuft aus Symmetriegründen parallel zu den Drehachsen 5 der Rollen 4 und kann aus zwei oder mehreren fluchtend angeordneten Schwenklagern gebildet sein.

Der Stoßkontakt zwischen Angriffsarm 12 und dem Bremsschieber 6 hat zur Folge, daß der Bremsschieber 6 nur bei einer Verschwenkung des Schuhschaftes bzw. Schuhhalses gegen die Fahrtrichtung aktiv bewegt wird, während er bei einer gegensinnigen Bewegung des Schuhschaftes bzw. Schuhhalses allein durch Rückstellfedern 10 aus seiner Bremsposition rückgestellt wird. Dadurch muß der Bremsschieber 6 nicht über die Schaftbewegung aus seiner Bremsposition zurückgezogen werden, wenngleich dies auch eine mögliche Ausführungsform der Erfindung darstellt. So kann der Angriffsarm 12 und der Bremsschieber 6 auch über ein Gelenk gekoppelt sein, daß in beiden Schwenkrichtungen einen Wirkkontakt zwischen Angriffsarm 12 und Bremsschieber 6 herstellt.

Jedenfalls ist es für die Wirkungsweise der erfindungsgemäßen Bremsvorrichtung wichtig, daß die Übertragung der Schwenkbewegung des Schuhschaftes bzw. des Schuhhalses über einen zweiarmigen Schwenkhebel geschieht, da dadurch die Bremskraft sehr gut dosiert werden kann und der Angriffspunkt des Bremsschiebers in einer besonders wirkungsvollen Weise möglich ist, da der Bremsschieber 6 im wesentlichen in der durch die Rollendrehachsen 5 aufgespannten Ebene verschiebbar ist. Die Bremswirkung des Bremsschiebers 6 wird durch Anlageflächen 7 erzielt, die vorzugsweise auf Flächen der Rollen 4 wirken, die zwischen dem Mittelpunkt und den äußeren Bereichen der Rollen liegen, wie nachstehend noch beschrieben werden wird.

In Fig.1 und Fig.2 sind zwei verschiedene Verstellmöglichkeiten dargestellt, die für alle Ausführungsformen einsetzbar sind. So ist im Ausführungsbeispiel gemäß Fig. 1 am freien Ende des Angriffsarmes 12 eine Verstellschraube 16 mit einem Schraubenschaft 43 vorgesehen, der in einem Gewinde des Angriffsarmes 12 so verdrehbar ist, daß die Betätigungsschwelle, ab der eine Bremswirkung einsetzt, verstellbar ist.

In Fig.2 ist diese Möglichkeit des Verstellens durch die Verstellschraube 16 verwirklicht, die in diesem Fall aber im Bereich des freien Endes des Betätigungsarms 11 verschraubbar gehalten ist. Ein Federelement 17, das zwischen Verstellschraube 16 und dem Schuhschaft 2 angeordnet ist, ermöglicht auch eine dämpfende Wirkung der vom Schuhschaft 2 ausgeübten Kraft. Der Bremsschieber ist aus einem Rahmen 6 gebildet, der jeweils im Bereich der Rollen 4 zumindest eine Anlagefläche 7 aufweist, die bei Betätigung des Bremsschwenkhebels 11, 12 aus einer freigestellten Position in eine Bremsposition in Anlage mit den schräg seitlichen Rollenflächen oder auf diesen angebrachten Bremsflächen, z.B. Bremsscheiben 39 (Fig.3a, 3b, 3c), bringbar ist oder sind. Die rahmenartige Struktur des Bremsschiebers 6 ist in Fig.7 und in Fig.11 gut zu erkennen. Bevorzugt ist dabei eine Ausführungsform, in der für die hinterste Rolle 4 des Rollschuhs keine Anlageflächen 7 vorgesehen sind. Dies hat vor allem deshalb Bedeutung, weil sonst viele die herkömmlichen Rollschuhe gewohnten Benutzer die hinterste Rolle doppelt bremsen würden. Bei einer Schwenkbewegung des Schuhschaftes 2 bzw. des Schuhhalses 2' gegen die Fahrtrichtung wird der Bremsschieber 6 damit über den Bremsschwenkhebel 11, 12 in die Fahrtrichtung bewegt, sodaß die Anlageflächen 7 gegen die entsprechenden Flächen auf den Rollen 4 gedrückt werden und dadurch eine Bremswirkung entsteht. Aufgrund des auf mehrere Rollen 4 angreifenden Bremsschiebers 6 wird dabei eine sehr gleichmäßiger Bremsvorgang ermöglicht.

Die Rollen 4 können durch an ihren Seiten angebrachten Elemente 39 für ein Bremsen mit den Anlageflächen 7 verstärkt werden, sodaß ein Abrieb oder eine Abnützung der Rollen selbst verhindert werden kann. Dazu sind in Fig. 3b und 3c Aufsteckelemente 39 vorgesehen, die auf die Seiten der Rollen 4 aufsteckbar sind und zusammen mit diesen auf den Drehachsen 5 gelagert sind. Die Aufsteckelemente 39 weisen zu den Anlageflächen 7 des Bremsschiebers gegengleiche Fortsätze 40 auf, die mit den Anlageflächen bei Verschieben des Bremsschiebers zur Anlage gebracht werden und dabei eine Bremswirkung erzielen, ohne, daß dabei die Rolle 4 selbst abgerieben wird. Durch entsprechende Noppung der Anlageflächen 7 und der Fortsätze 40 kann zum einen ein charakteristisches Bremsgeräusch erzielt und zum anderen auch eine Verbesserung der Bremswirkung ermöglicht werden.

Wie aus Fig. 3a ersichtlich können die Fortsätze 40' der Aufsteckelemente 39 normal zu den Drehachsen 5 verlaufend ausgebildet sein, wobei die stirnseitigen Enden dieser Fortsätze als zu den Anlageflächen 7 gegengleiche Flächen wirken. Dementsprechend sind die Anlageflächen 7 parallel zu den Drehachsen 5 verlaufend angeordnet.

Der Betätigungsarm 11 und der Angriffsarm 12 der Ausführungsbeispiele gemäß Fig.1 und 2 sind im Bereich der Schwenkachse 13 des Bremsschwenkhebels starr miteinander verbunden. Es kann aber sowohl der Betätigungsarm 11 als auch der Angriffsarm 12 mehrteilig ausgebildet sein und die Verbindung zwischen diesen kann auch gelenkig erfolgen, sofern durch ein Mitnahmeglied bei Stoßkontakt mit dem Bremsschieber 6 eine Hebelwirkung erzielt wird.

Im Ausführungsbeispiel gemäß Fig. 4 ist der Bremsschwenkhebel in Form eines Bügels 11, 12 ausgebildet, wobei die Schwenkachse 13 durch die Seitenflächen des Bügels 11, 12 verläuft. Die Lagerung selbst erfolgt über beidseitig angeordnete Lagerbolzen 13'. Der Angriffsarm wirkt nicht direkt auf den Bremsschieber 6 sondern steht über einen gabelförmigen Stellarm 20, der um die Schwenkachse 13 verschwenkbar ist und an dem verschiebbaren Bremsschieber 6 anliegt, in Wirkkontakt mit diesem. Die Betätigungssschwelle für das Ansprechen des Bremsschiebers 6 kann über eine Verstellschraube 16''' verstellt werden, die mit ihrem Ende gegen einen Quersteg 24 des Stellelements 20 ansteht. Bei einer Schwenkbewegung des Angriffsarmes 12 drückt dieser über die Verstellschraube 16''' das freie Ende des Stellarms 20, das hier aus zwei Schenkeln 43 gebildet wird, gegen den verschiebbaren Bremsschieber 6 bzw. gegen die beiden Rahmenteile des Bremsschiebers 6, die mit den Schenkeln 43 des Stellelementes 20 in Stoßkontakt stehen. Der Angriffsarm 12 ist in diesem Ausführungsbeispiel ungefähr halb so lang wie der Stellarm 20 selbst.

In den Fig.5 und 6 ist ein Ausführungsbeispiel gezeigt, in dem die Lagerachse 13 verschiebbar am Schuhteil 1 gehalten ist. Dazu ist ein Lagerelement 35 an der Rückseite des Schuhteils 1 angebracht, das gegenüberliegende Lagerlanglöcher 36 aufweist, in denen die Lagerbolzen 13', die in die Schmalseiten des Bremsschwenkhebels 11, 12 einschraubbar sind, verschwenkbar gelagert sind. Über die Verstellschraube 16" ist nun die Schwenkachse 13 in den Langlöchern 36 von einer zum Schuhteil 1 nahen Position in eine gegenüberliegende, ferne Position verschiebbar, sodaß damit die Ansprechschwelle der Bremsvorrichtung entsprechend variierbar ist. Die Schenkel 43 des Angriffsarmes 12 drücken in diesem Ausführungsbeispiel bei Betätigung des Betätigungshebels 11 direkt gegen die Rahmenenden des Bremsschiebers 6.

Fig.7 zeigt einen Rollenträger mit einer erfindungsgemäßen Bremsvorrichtung in Explosionsdarstellung. Der Träger 3 ist aus zwei Teilen zusammengesetzt, in denen jeweils an der Innenseite zwei Längsnuten 8 ausgenommen sind, in der der Rahmen des Bremsschiebers 6 verschiebbar gehalten ist. Der bügelförmige Bremsschwenkhebel 11, 12 ist über eine am Träger 3 verschraubte Lagerschraube 13 verschwenkbar, wobei auf derselben Schwenkachse auch der Stellarm 20 gelagert ist, der mit seinen beiden Schenkeln 43 in Stoßkontakt mit den Rahmenenden des Bremsschiebers 6 steht. Die Anlageflächen 7 sind jeweils an den rückseitigen Enden der beabstandeten Rahmendurchbrüche vorgesehen, in welchen die Rollen 4 rotierbar gelagert sind, die in Fig. 7 nicht eingezeichnet sind. Die Rollendrehachsen verlaufen durch die Bohrungen 5 in den beiden Teilen des Trägers 3. Der Bremsschieber 6 wirkt in diesem Ausführungsbeispiel nur auf die vorderen Rollen 4, während die hinterste nicht dargestellte Rolle 4 ungebremst ist.

Weiters ist ein Schwenkhebel 14' vorgesehen, der an der Außenseite der erfindungsgemäßen Bremsvorrichtung um eine Drehachse 15' verschwenkbar angeordnet ist. Drehfest mit der Schwenkachse 15'verbunden ist ein Feststellkopf 22"', an dessen äußeren Seiten zwei Exzenterscheiben 90 angeformt sind, die bei Betätigung des Schwenkhebels 14' den Bremsschieber 6 unabhängig vom Bremsschwenkhebel 11, 12 aus seiner freigestellten Position in die Bremsposition verschiebt, wodurch die (nicht dargestellten) Rollen gegen eine Rotation gesichert sind. Zugleich wird der profilierte, mittlere Teil des Feststellkopfes 2''' gegen die hinterste (nicht dargestellte ) Rolle 4 gedrückt, sodaß diese ebenfalls an einer Rotation gehindert wird. Damit sind alle Rollen 4 fixiert, womit sich eine spürbare Erleichterung der Fortbewegung außerhalb der normalen Fahrbewegung beim Auftreten, z.B. Stiegensteigen, mit den Rollschuhen ergibt.

Eine weitere Möglichkeit des Feststellens der Rollen 4 besteht gemäß Fig. 8a und 8b darin, einen verschwenkbaren Exzenter-Schwenkhebel 14 mit einem Exzenterkopf 22 vorzusehen, wobei der in seine Exzenterstellung geschwenkte Exzenter-Schwenkhebel den Betätigungsarm 11 mit seinem Exzenterkopf 22 permanent in der Bremsstellung des Bremsschiebers 6 hält.

Im Ausführungsbeispiel gemäß Fig.8a und 8b ist ein unabhängig vom Angriffsarm 12 und vom Betätigungsarm 11 um die Schwenkachse 13 des Bremsschwenkhebels verschwenkbarer zweiarmiger Stellarm 20, 21 vorgesehen, der mit seinem einen freien Ende in Stoßkontakt mit dem einen Ende des verschiebbaren Bremsschiebers 6 ist, und der über eine Einstellschraube 16"'in Wirkkontakt mit dem Angriffsarm 12 steht. An dem zweitem freien Ende des Stellarmes 20, 21 ist der Exzenterkopf 22 des Exzenterschwenkhebels 14 angelenkt, der durch Verschwenken in seine Exzenterstellung den Stellarm 20 mit seinem Exzenterkopf 22 permanent in der Bremsstellung des Bremsschiebers 6 hält. Der Exzenterhebel 14 wird durch Hochklappen aus der in Fig. 8a und 8b gezeigten Stellung in seine Exzenterstellung gebracht.

Fig.9 zeigt eine Variante der Erfindung, bei der der Exzenterhebel 14 den Stellarm 20 auch über eine Anlagefläche 9' gegen die hinterste Rolle preßt und damit in seiner Exzenterstellung auch die hinterste Rolle festlegt.

Eine weitere Variante einer Feststellmöglichkeit besteht gemäß Fig. 10 darin, daß ein von dem Bremsschieber 6 unabhängiger Zusatzbremsschieber mit zwei keilförmigen Anlageflächen 7' im Bereich der hintersten Rolle angeordnet ist. Der Bremsschieber 6 und der Zusatzbremsschieber sind dabei in einer Ebene verschiebbar angeordnet und sind über eine mittels Schwenkhebel 14' um eine verschwenkbare Exzenterflügelscheibe 22' verschiebbar, deren Schwenkachse parallel zu den Rollendrehachsen 5 verläuft. Zur einfacheren Betätigung ist der Schwenkhebel 14' mit einer Druckfläche 27 versehen. In der Exzenterstellung des Schwenkhebels 14' sind dabei die Anlageflächen 7' des Zusatzbremsschiebers und die Anlageflächen 7 des Bremsschiebers 6 permanent in der Bremsstellung gehalten, wodurch alle Rollen fixiert sind und ein problemloses schrittweises Fortbewegen möglich ist. In Fig.11 ist eine Rastvorrichtung 32, 30' dargestellt, über die der Schwenkhebel 14' in seiner Position verstellbar und automatisch einrastbar ist. Zum Freisetzen der eingerasteten Schwenkhebelstellung müssen Schenkel 44 mit den Fingern zusammengepreßt werden, damit sich die Verrastung löst und der Schwenkhebel in seine freigestellte Position zurückgebracht werden kann.

Zwischen dem Bremsschieber 6 und dem Zusatzbremsschieber 9 ist in den Ausführungsformen gemäß Fig. 12, Fig.13 und 15 eine Exzenterflügelscheibe 22', 22" um eine Schwenkachse 15' verschwenkbar angeordnet, wobei in der Exzenterstellung des Schwenkhebels 14' die Exzenterflügelscheibe 22', 22" den gegenseitigen Abstand zwischen dem Bremsschieber 6 und dem Zusatzbremsschieber 9 vergrößert und in der freien Stellung des Schwenkhebels 14' den gegenseitigen Abstand verkleinert.

Die Exzenterstellung der Exzenterflügelscheibe 22' ist in Fig. 12 in strichlierter Form dargestellt, wobei diese über eine Rundung der Exzenterflügel erreichbar ist. In Fig.13a,b,c weist die Exzenterflügelscheibe 22' in ihrer Exzenterstellung geradlininge Einrastbereiche auf. In Fig. 13a ist die freie Stellung der Exzenterflügelscheibe 22', in Fig. 13b eine erste Einraststellung sowie in Fig.14b eine zweite Einraststellung dargestellt, die zwei für verschiedene Ausführungsformen von Rollen (siehe Fig. 14) definierte Feststellpositionen definieren.

In Fig.15 verläuft die Schwenkachse der Exzenterflügelscheibe 22" normal zu den Rollendrehachsen 5 der Rollen 4.

Im Ausführungsbeispiel gemäß Fig.16a,b und 17 a,b ist zwischen dem Bremsschieber 6 und dem Zusatzbremsschieber 9 ein Verstelldorn 23 mit keilförmigen Ansätzen quer zur Verschiebungsrichtung des Bremsschiebers 6 bzw. des Zusatzbremsschiebers 9 verschiebbar geführt. Der Verstelldorn 23 ist dabei über einen Kopf 22"' des Exzenterschwenkhebels 14' gelenkig verbunden. In der Exzenterstellung des Exzenterschwenkhebels 14' sind die keilförmigen Ansätze gegen gegengleiche Anpreßflächen 25 des Bremsschiebers 6 und des Zusatzbremsschiebers 9 gepreßt, sodaß diese permanent in Bremsstellung gehalten sind.

Fig.17a zeigt dabei die freigestellte Position des Exzenterhebels 14' und Fig. 17b die Anpreßstellung, in der sowohl der Bremsschieber 6 als auch der Zusatzbremsschieber 9 sich in ihrer festgestellten Position befinden. Wie aus Fig. 16a zu ersehen ist, ist der Zusatzbremsschieber 9 gegenüber dem Bremsschieber 6 höhenversetzt angeordnet, sodaß die Anlageflächen 7'des Zusatzbremsschiebers auf einem achsversetzten Bereich der hintersten Rolle 4 wirken.

In Fig. 18 ist ein durch eine Seitenwand des Trägers 3 herausgeführtes Schiebeglied 91, vorgesehen, das in Fig. 19 gesondert dargestellt ist. Dieses weist zwei doppelkeilförmige Ansätze auf, welche bei Verschwenken des Schwenkhebels 14''' gegen gegengleiche Keilflächen des Bremsschiebers 6 und des Zusatzbremsschiebers 9 gepreßt werden und damit wieder ein Feststellen der Rollen 4 unabhängig von der über den Bremsschwenkhebel erfolgenden Bremsbetätigung ermöglichen.

In Fig. 20 ist ein Bremsschwenkhebel gezeigt, der einen dämpfenden Effekt auf die durch den Schuhschaft bzw. Schuhhals ausgeübten Kraft zeigt. Zu diesem Zweck ist der Betätigungsarm aus zwei gelenkig miteinander verbundenen Teilen 11, 11' gebildet, wobei das Ende des einen Betätigungsarmteiles 11' über den Gelenkspunkt hinaus verlängert ist und mit dem Ende der Armverlängerung 11" auf einer an den anderen Betätigungsarmteil angeformten elastischen Zunge 17 anliegt. Bei Verschwenken des Betätigungsarmes ist diese Zunge 17 zunächst elastisch verformbar, bevor der Kraftschluß zwischen den Betätigtingsarmteilen hergestellt ist, sodaß sich insgesamt eine die Bremsbewegung dämpfende Bewegung ergibt.

Der Betätigungsarm 11 gemäß Fig.21 weist entlang seiner Längserstreckung eine Vielzahl voneinander beabstandeter, randoffener Einschnitte 19 auf, die diesem ein elastisches Verhalten verleiht, das eine dämpfende Wirkung auf die vom Schuhschaft bzw. Schuhhals ausgeübten Kraft bewirkt.

In Fig.22 ist eine weitere Ausführungsform der Erfindung dargestellt, wobei ein Schiebeelement 6' mit einem keilförmigen Ende 46 versehen ist und höhenversetzt zu den Drehachsen der Rollen 4 geführt ist. Ein Bremsschieber 47 weist ein Profil mit Anlageflächen 7' auf, das von einer oberhalb der Rollen befindlichen Stellung auf die schräg seitlichen Bremsflächen der Rollen verschiebbar ist. Wird nun das Schiebeelement 6' durch Verschwenkung des Angriffsarmes 12 mit seiner keilförmigen Fläche 46 gegen die gegengleiche keilförmige Fläche 46' des Bremsschiebers 47 gepreßt, so werden die Anlageflächen 7' von oben gegen die schräg seitlichen Anlageflächen der Rollen 4 gedrückt und eine entsprechende Bremswirkung setzt ein.

Eine weitere Ausführungsform der Erfindung ist in Fig. 23 dargestellt, wobei über den Angriffsarm 12 ein Schiebeelement 6' mit keilförmigen Endflächen gegen beidscitig an eine Bremsspange 48, die sich entlang der Rollen 4 erstreckt und diese in ihren oberen Bereichen teilweise umgibt, angeformte Keile 46' gepreßt wird, die ein seitliches Andrücken der Bremsspange 48 mit ihren Anlageflächen gegen die schräg seitlichen Rollenflächen bewirkt.

## Patentansprüche

1. Rollschuh mit an einem Träger (3) hintereinander, vorzugsweise einspurig, angeordneten Rollen (4), einem Schuhteil (1), einem gegenüber dem Schuhteil (1) schwenkbaren Schuhschaft (2) bzw. Schuhhals (2'), einem über den Schuhschaft (2) bzw. Schuhhals (2') betätigbaren Bremsschwenkhebel, und einem über den Bremsschwenkhebel in Längsrichtung des Trägers (3) verschiebbaren, auf eine oder mehrere der Rollen (6) einwirkenden Bremsschieber (6), wobei der Träger (3) mit dem Schuhteil (1) des Rollschuhs an dessen Unterseite verbunden oder verbindbar ist, und der Bremsschwenkhebel zumindest aus einem Betätigungsarm (11, 11') und zumindest einem mit dem Bremsschieber (6) in Wirkkontakt, vorzugsweise Stoßkontakt, stehenden Angriffsarm (12) gebildet ist, wobei die Schwenkachse (13) des Bremsschwenkhebels auf dem Träger (3) oder auf dem Schuhteil (1) des Rollschuhs angeordnet ist, und das freie Ende des Betätigungsarmes (11, 11') durch Bewegung des Schuhschafts (2) bzw. Schuhhalses (2') verschwenkbar ist, und wobei der Bremsschieber (6) im wesentlichen in der durch die Rollendrehachsen (5) aufgespannten Ebene verschiebbar ist, **dadurch gekennzeichnet, daß** die Schwenkachse (13) des Bremsschwenkhebels (11, 11', 12) relativ zu einer durch die zwischen dem Schuhteil (1) und dem Schuhschaft (2) bzw. dem Schuhhals (2') wirkende Schwenkachse und im wesentlichen normal zur Trägerlängsrichtung verlaufenden Ebene nach hinten versetzt angeordnet ist.

2. Rollschuh nach Anspruch 1, **dadurch gekennzeichnet, daß** die Schwenkachse (13) des Bremsschwenkhebels (11, 11', 12) aus zwei oder mehreren fluchtend angeordneten Schwenklagern gebildet ist.

3. Rollschuh nach Anspruch 1 oder 2, **dadurch gekennzeichnet, daß** der Bremsschieber (6) aus einem Rahmen gebildet ist, der jeweils im Bereich einer oder mehrerer Rollen (4), vorzugsweise bis auf die hinterste Rolle des Rollschuhs, zumindest eine Anlagefläche (7) aufweist, die bei Betätigung des Bremsschwenkhebels aus einer freigestellten Position in eine Bremsposition in Anlage mit den zu den Abrollflächen benachbarten, schräg seitlichen Rollenflächen oder auf diesen angebrachten Bremsflächen, z.B. Bremsscheiben (39), bringbar ist oder sind.

4. Rollschuh nach Anspruch 1, 2 oder 3, **dadurch gekennzeichnet, daß** der Betätigungsarm (11) und der Angriffsarm (12) im Bereich der Schwenkachse (13) des Bremsschwenkhebels starr miteinander verbunden sind.

5. Rollschuh nach Anspruch 1 bis 4, **dadurch gekennzeichnet, daß** ein unabhängig vom Angriffsarm (12) und vom Betätigungsarm, vorzugsweise um die Schwenkachse (13) des Bremsschwenkhebels, verschwenkbarer Stellarm (20) vorgesehen ist, der mit seinem freien Ende (43) an dem verschiebbaren Bremsschieber (6) anliegt und der über ein Einstellelement, vorzugsweise eine Einstellschraube (16'''), in Wirkkontakt mit dem Angriffsarm (12) steht, sodaß bei einer Schwenkbewegung des Angriffsarmes (12) dieser das freie Ende des Stellarms (20) gegen den verschiebbaren Bremsschieber (6) drückt.

6. Rollschuh nach Anspruch 5, **dadurch gekennzeichnet, daß** der Angriffsarm (12) ungefähr halb so lang wie der Stellarm (20) ist.

7. Rollschuh nach Anspruch 1 bis 4, **dadurch gekennzeichnet, daß** ein unabhängig vom Angriffsarm (12) und vom Betätigungsarm (11), vorzugsweise um die Schwenkachse (13) des Bremsschwenkhebels, verschwenkbarer zweiarmiger Stellarm (20) vorgesehen ist, der mit seinem einen freien Ende in Stoßkontakt mit dem einen Ende des verschiebbaren Bremsschiebers (6) ist, und der über ein Einstellelement, vorzugsweise eine Einstellschraube (16'''), in Wirkkontakt mit dem Angriffsarm (12) steht und an dessen zweitem freien Ende ein Exzenterkopf (22) eines Exzenterschwenkhebels (14) angelenkt ist, der durch Verschwenken in seine Exzenterstellung den Angriffsarm mit seinem Exzenterkopf (22) permanent in der Bremsstellung des Bremsschiebers (6) hält.

8. Rollschuh nach einem der Ansprüche 1 bis 7, **dadurch gekennzeichnet, daß** der Angriffsarm entlang seiner Längserstreckung eine Vielzahl voneinander beabstandeter, randoffener Einschnitte (19) aufweist.

9. Rollschuh nach 1, 2 oder 3, **dadurch gekennzeichnet, daß** der Betätigungsarm aus zwei gelenkig miteinander verbundenen Teilen (11, 11') gebildet ist, wobei das Ende des einen Betätigungsarmteiles (11') über den Gelenkspunkt hinaus verlängert ist und mit dem Ende der Armverlängerung (11") auf einer an den anderen Betätigungsarmteil (11) angeformten elastischen Zunge (17) anliegt, die bei Verschwenken des Betätigungsarmes (11, 11') zunächst elastisch verformbar ist, bevor der Kraftschluß zwischen den Betätigungsarmteilen (11, 11') hergestellt ist.

10. Rollschuh nach einem der vorhergehenden Ansprüche, **dadurch gekennzeichnet, daß** ein von dem Bremsschieber (6) unabhängiger Zusatzbremsschieber (9), mit vorzugsweise zwei keilförmigen Anlageflächen im Bereich der hintersten Rolle angeordnet ist, und daß sowohl der Bremsschieber (6) als auch der Zusatzbremsschieber (9) über einen Schwenkhebel (14) verschiebbar sind, sodaß in der Exzenterstellung des Schwenkhebels (14) die Anlageflächen des Zusatzbremsschiebers und die Anlageflächen des Bremsschiebers (6) permanent in der Bremsstellung gehalten sind.

11. Rollschuh nach Anspruch 10, **dadurch gekennzeichnet, daß** der Bremsschieber (6) und der Zusatzbremsschieber (9) in einer Ebene verschiebbar angeordnet sind.

12. Rollschuh nach Anspruch 11, **dadurch gekennzeichnet, daß** zwischen dem Bremsschieber (6) und dem Zusatzbremsschieber (9) eine Exzenterflügelscheibe (22', 22") um eine vorzugsweise parallel zu den Rollendrehachsen (5) verlaufende Schwenkachse (15', 15") verschwenkbar angeordnet ist, wobei in der Exzenterstellung des Schwenkhebels (14') die Exzenterflügelscheibe (22', 22") den gegenseitigen Abstand zwischen dem Bremsschieber (6) und dem Zusatzbremsschieber (9), vergrößert und in der freien Stellung des Schwenkhebels (14') den gegenseitigen Abstand verkleinert.

13. Rollschuh nach Anspruch 12, **dadurch gekennzeichnet, daß** die Exzenterflügelscheibe (22') in ihrer Exzenterstellung geradlininge Einrastbereiche (45) aufweist.

14. Rollschuh nach Anspruch 10, **dadurch gekennzeichnet, daß** zwischen dem Bremsschieber (6) und dem Zusatzbremsschieber (9) ein Verstelldorn (23) mit keilförmigen Ansätzen quer zur Verschiebungsrichtung des Bremsschiebers (6) bzw. Zusatzbremsschiebers (9) verschiebbar geführt ist, und daß der Verstelldorn (23) mit dem Kopf (22''') des Exzenterschwenkhebels (14') gelenkig verbunden ist, wobei in der Exzenterstellung des Exzenterschwenkhebels (14') die keilförmigen Ansätze gegen gegengleiche Anpreßflächen (25) des Bremsschiebers (6) und des Zusatzbremsschiebers (9) gepreßt sind, sodaß diese permanent in Bremsstellung gehalten sind.

## Claims

1. A roller skate with rollers (4) which are arranged successively on a support (3), preferably in one line, a boot part (1), a boot shaft (2) or boot throat (2') which is swivellable relative to the boot part (1), a swivel brake lever which can be actuated via the boot shaft (2) or boot throat (2'), and a brake slide (6) which is displaceable via the swivel brake lever in the longitudinal direction of the support (3) and acts upon one or several of the rollers (6), with the support (3) being connected or connectable with the boot part (1) of the roller skate on its lower side and with the swivel brake lever being formed at least by an actuating arm (11, 11') and at least one application arm (12) which is in operative contact, preferably thrusting contact, with the brake slide (6), with the swivel pin (13) of the brake swivel lever being arranged on the support (3) or the boot part (1) of the roller skate, and with the free end of the actuating arm (11, 11') being swivellable by the movement of the boot shaft (2) or the boot throat (2'), and with the brake slide (6) being displaceable substantially in the plane formed by the wheel rotation axes (5), **characterized in that** the swivel pin (13) of the brake swivel lever (11, 11', 12) is arranged in a rearwardly offset manner relative to a swivelling axis acting between the boot part (1) and the boot shaft (2) or boot throat (2') and a plane extending substantially normal to the longitudinal direction of the support.

2. A roller skate as claimed in claim 1, **characterized in that** the swivel pin (13) of the brake swivel lever (11, 11', 12) is formed by two or more pivot bearings which are aligned in a flush manner.

3. A roller skate as claimed in claim 1 or 2, **characterized in that** the brake slide (6) is formed by a frame which comprises at least one bearing surface (7) in the region of one or several rollers (4), preferably reaching up to the rearmost roller of the roller skate, which bearing surface is or can be brought, upon actuation of the brake swivel lever, from a released position to a braking position in contact with roller surfaces which are adjacent in an inclined lateral way to the rolling surfaces or with brake surfaces such as brake disks (39) for example.

4. A roller skate as claimed in claim 1, 2 or 3, **characterized in that** the actuating arm (11) and the application arm (12) are rigidly connected with each other in the region of the swivel pin (13) of the brake swivel lever.

5. A roller skate as claimed in claim 1 to 4, **characterized in that** an adjustment arm (20) is provided which is swivellable independent of the application arm (12) and the actuating arm, preferably about the swivel pin (13) of the brake swivel lever, and which rests with its free end (43) on the displaceable brake slide (6) and which is in operative contact with the application arm (12) via an adjusting element, preferably an adjusting screw (16"'), so that during a swivelling movement of the application arm (12) the same presses the free end of the adjustment arm (20) against the displaceable brake slide (6).

6. A roller skate as claimed in claim 5, **characterized in that** the application arm (12) is approximately half as long as the adjustment arm (20).

7. A roller skate as claimed in claim 1 to 4, **characterized in that** a two-arm adjustment arm (20) is provided which is swivellable independent of the application arm (12) and the actuating arm (11), preferably about the swivel pin (13) of the brake swivel lever, and which with its free end is in thrusting contact with the one end of the displaceable brake slide and which is in operative contact with the application arm (12) via an adjusting element, preferably an adjusting screw (16''') and to whose second free end there is linked an eccentric head (22) of an eccentric swivel lever (14) which through its swivelling to its eccentric position holds the application arm with its eccentric head (22) permanently in the braking position of the brake slide (6).

8. A roller skate as claimed in one of the claims 1 to 7, **characterized in that** along its longitudinal extension the application arm comprises a plurality of mutually spaced incisions which are open on their edges.

9. A roller skate as claimed in claim 1, 2 or 3, **characterized in that** the actuating arm is formed by two parts (11, 11') which are connected in an articulated manner, with the end of the one actuating arm (11') being extended beyond the hinge point and resting with the end of the arm extension (11") on an elastic tongue (17) attached to the other actuating arm part (11), which tongue is at first elastically deformable during the swivelling of the actuating arm (11, 11') before the frictional connection is produced between the actuating arm parts (11, 11').

10. A roller skate as claimed in one of the preceding claims, **characterized in that** an additional brake slide (9) which is independent of the brake slide (6) is arranged preferably with two wedge-like bearing surfaces in the region of the rearmost roller and that both the brake slide (6) as well as the additional brake slide (9) are displaceable via a swivel lever (14), so that in the eccentric position of the swivel lever (14) the bearing surfaces of the additional brake slide and the bearing surfaces of the brake slide (6) are held permanently in the braking position.

11. A roller skate as claimed in claim 10, **characterized in that** the brake slide (6) and the additional brake slide (9) are displaceably arranged in one plane.

12. A roller skate as claimed in claim 11, **characterized in that** between the brake slide (6) and the additional brake slide (9) an eccentric wing disk (22', 22") is arranged swivellably about a swivel pin (15', 15"), with the eccentric wing disk (22', 22") increasing the mutual distance between the brake slide (6) and the additional brake slide (9) in the eccentric position of the swivel lever (14') and reducing the mutual distance in the free position of the swivel lever (14').

13. A roller skate as claimed in claim 12, **characterized in that** the eccentric wing disk (22') comprises straight latching regions (45) in its eccentric position.

14. A roller skate as claimed in claim 10, **characterized in that** between the brake slide (6) and the additional brake slide (9) an adjusting pin (23) with wedge-like set-offs is guided transversally to the direction of displacement of the brake slide (6) or additional brake slide (9) and that the adjusting pin (23) is connected in an articulated manner with the head (22''') of the eccentric swivel lever (14'), with the wedge-like set-offs being pressed in the eccentric position of the eccentric swivel lever (14') against diametrically opposed pressing surfaces (25) of the brake slide (6) or additional brake slide (9), so that they are kept permanently in the braking position.

## Revendications

1. Patin à roulettes avec un support (3), des roulettes (4) disposées les unes derrière les autres, de préférence sur un seul rang, une partie formant chaussure (1), une tige de chaussure (2) ou un montant de chaussure (2') pouvant pivoter par rapport à la partie formant chaussure (1), un levier de freinage pivotant pouvant être actionné par l'intermédiaire de la tige de chaussure (2) ou du montant de chaussure (2') et une coulisse de freinage (6) pouvant être déplacée par le levier de freinage pivotant dans le sens longitudinal du support (3) et agissant sur une ou plusieurs des roulettes (6), le support (3) étant ou pouvant être relié à la partie formant chaussure (1) du patin à roulettes sur la face inférieure de celle-ci n et le levier de freinage pivotant étant formé au moins d'un bras d'actionnement (11, 11') et d'au moins un bras de prise (12) stationnaire venant en contact actif, de préférence bout à bout, avec la coulisse de freinage (6), l'axe de pivotement (13) du levier de freinage pivotant étant disposé sur le support (3) ou sur la partie formant chaussure (1) du patin à roulettes, et l'extrémité libre du bras d'actionnement (11, 11') pouvant être pivotée par le mouvement de la tige de chaussure (2) ou du montant de chaussure (2'), et la coulisse de freinage (6) étant déplacée sensiblement dans le plan passant par les axes de rotation des roulettes (5), **caractérisé en ce que** l'axe de pivotement (13) du levier de freinage pivotant (11, 11', 12) est décalé vers l'arrière par rapport à un plan passant par l'axe de pivotement agissant entre la partie formant chaussure (1) et la tige de chaussure (2) ou le montant de chaussure (2') et sensiblement perpendiculaire à l'axe longitudinal du support.

2. Patin à roulettes selon la revendication 1, **caractérisé en ce que** l'axe de pivotement (13) du levier de freinage pivotant (11, 11', 12) est formé de deux ou plusieurs paliers de pivotement alignés.

3. Patin à roulettes selon la revendication 1 ou 2, **caractérisé en ce que** la coulisse de freinage (6) est formée d'un cadre qui présente au niveau d'une ou plusieurs roulettes (4), à l'exception de préférence de la roulette arrière du patin à roulettes, au moins une surface d'appui (7) qui peut être amenée, lors de l'actionnement du levier de freinage pivotant, d'une position libre à une position de freinage en appui sur les surfaces latérales obliques des roulettes voisines des surfaces de roulement ou sur des surfaces de freinage, par exemple des disques de frein (39), disposées sur celles-ci.

4. Patin à roulettes selon la revendication 1, 2 ou 3, **caractérisé en ce que** le bras d'actionnement (11) et le bras de prise (12) sont reliés de manière rigide l'un avec l'autre au niveau de l'axe de pivotement (13) du levier de freinage pivotant.

5. Patin à roulettes selon les revendications 1 à 4, **caractérisé en ce qu'**il est prévu un bras de réglage (20) pivotant indépendamment du bras de prise (12) et du bras d'actionnement, de préférence autour de l'axe de pivotement (13) du levier de freinage pivotant, qui repose par son extrémité libre (43) sur la coulisse de freinage (6) coulissante et qui est en contact actif avec le bras de prise (12) par l'intermédiaire d'un élément d'ajustement, de préférence une vis d'ajustement (16"'), de telle sorte que lors d'un pivotement du bras de prise (12), celui-ci pousse l'extrémité libre du bras de réglage (20) contre la coulisse de freinage (6) coulissante.

6. Patin à roulettes selon la revendication 5, **caractérisé en ce que** le bras de prise (12) est à peu près deux fois moins long que le bras de réglage (20).

7. Patin à roulettes selon les revendications 1 à 4, **caractérisé en ce qu'**il est prévu un bras de réglage (20) à deux bras pivotant indépendamment du bras de prise (12) et du bras d'actionnement (11), de préférence autour de l'axe de pivotement (13) du levier de freinage pivotant, dont une extrémité libre vient en contact bout à bout avec une extrémité de la coulisse de freinage (6) coulissante et qui est en contact actif avec le bras de prise (12) par l'intermédiaire d'un élément d'ajustement, de préférence une vis d'ajustement (16'''), et dont la deuxième extrémité libre est articulée sur une tête excentrique (22) d'un levier excentrique (14) qui retient de manière permanente le bras de prise dans la position de freinage de la coulisse de freinage (6) avec sa tête excentrique (22) lorsqu'il est pivoté dans sa position excentrique.

8. Patin à roulettes selon l'une quelconque des revendications 1 à 7, **caractérisé en ce que** le bras de prise présente le long de sa longueur une pluralité d'encoches (19) ouvertes vers le bord et espacées les unes des autres.

9. Patin à roulettes selon la revendication 1, 2 ou 3, **caractérisé en ce que** le bras d'actionnement est formé de deux parties (11, 11') articulées l'une avec l'autre, l'extrémité d'une partie de bras d'actionnement (11') étant prolongée au-delà du point d'articulation et reposant par l'extrémité du prolongement du bras (11") sur une languette élastique (17) formée sur l'autre partie de bras d'actionnement (11) qui peut d'abord se déformer de façon élastique lors du pivotement du bras d'actionnement (11, 11') avant qu'une adhérence s'établisse entre les parties de bras d'actionnement (11, 11').

10. Patin à roulettes selon l'une quelconque des revendications précédentes, **caractérisé en ce qu'**il est prévu une coulisse de freinage supplémentaire (9) indépendante de la coulisse de freinage (6), avec de préférence deux surfaces d'appui en forme de coin, au niveau de la roulette arrière, et **en ce que** la coulisse de freinage (6) et la coulisse de freinage supplémentaire (9) peuvent être déplacées par un levier pivotant (14) de telle sorte que dans la position excentrique du levier pivotant (14), les surfaces d'appui de la coulisse de freinage supplémentaire et les surfaces d'appui de la coulisse de freinage (6) soient retenues de façon permanente dans la position de freinage.

11. Patin à roulettes selon la revendication 10, **caractérisé en ce que** la coulisse de freinage (6) et la coulisse de freinage supplémentaire (9) sont disposées de façon à coulisser dans un plan.

12. Patin à roulettes selon la revendication 11, **caractérisé en ce qu'**il est prévu entre la coulisse de freinage (6) et la coulisse de freinage supplémentaire (9) un disque d'excentrique à ailettes (22', 22") qui peut pivoter autour d'un axe de pivotement (15', 15") de préférence parallèle aux axes de rotation des roulettes (5), l'écartement entre la coulisse de freinage (6) et la coulisse de freinage supplémentaire (9) augmentant lorsque le levier pivotant (14') du disque d'excentrique à ailettes (22', 22") est dans la position excentrique et diminuant lorsque le levier pivotant (14') est dans la position libre.

13. Patin à roulettes selon la revendication 12, **caractérisé en ce que** le disque d'excentrique à ailettes (22') présente dans sa position excentrique des zones d'engagement (45) rectilignes.

14. Patin à roulettes selon la revendication 10, **caractérisé en ce qu'**un mandrin de réglage (23) avec des épaulements en forme de coin est guidé perpendiculairement au sens de translation de la coulisse de freinage (6) et de la coulisse de freinage supplémentaire (9) entre la coulisse de freinage (6) et la coulisse de freinage supplémentaire (9) et **en ce que** le mandrin de réglage (23) est articulé avec la tête (22''') du levier pivotant à excentrique (14'), les épaulements en forme de coin étant appuyés, dans la position excentrique du levier pivotant à excentrique (14'), contre des surfaces d'appui (25) de forme identique et opposée de la coulisse de freinage (6) et de la coulisse de freinage supplémentaire (9), de sorte que celles-ci sont retenues de façon permanente dans la position de freinage.
